# EUROPÄISCHE PATENTSCHRIFT

(11) **EP 0 526 701 B1**
(45) Veröffentlichungstag und Bekanntmachung des Hinweises auf die Patenterteilung: **28.12.1994**
(21) Anmeldenummer: 92108572.6
(22) Anmeldetag: 21.05.1992
(51) Int. Cl.: B01F 15/06, B01F 15/00

(54) **Kühlmischer für pulver- oder granulatförmige Kunststoffe und Verfahren zum Betrieb desselben**
Cooling mixer for powdery or granular plastic material and method for its operation
Mélangeur frigorifique pour matériaux plastiques pulvérulents ou granulaires et procédé d'opération

(30) Priorität: 10.06.1991 DE 4119033
(43) Veröffentlichungstag der Anmeldung: 10.02.1993
(73) Patentinhaber: THYSSEN INDUSTRIE AG, 45128 Essen (DE)
(72) Erfinder: Bornemann, Hans-Joachim, W-3502 Vellmar (DE)

(56) Entgegenhaltungen:
- DE-A- 2 047 244
- FR-A- 2 052 018
- GB-A- 161 741
- US-A- 1 533 409
- US-A- 2 367 149
- US-A- 3 980 282

## Beschreibung

Die Erfindung betrifft einen Kühlmischer für pulver- und granulatförmige Kunststoffe und anderes rieselfähiges Gut nach dem Oberbegriff des Anspruchs 1.

Derartige Mischer werden insbesondere zur Abkühlung von in Heizmischern aufbereiteten Kunststoffen verwendet, um eine bei hohen Temperaturen mögliche und unerwünschte Änderung der über die Aufbereitung erzeugten Eigenschaften zu vermeiden.

Bekannte Kühlmischer mit um eine vertikale Drehachse umlaufenden Mischwerkzeugen weisen doppelwandig ausgebildete, bei Betrieb des Mischers von einem Kühlmedium, vorzugsweise Wasser, durchflossene Behälter auf, deren Minimalhöhe etwa ihrem Durchmesser entspricht.

Um die Gesamtmantelfläche des Kühlmischers auch nur annähernd für die Kühlung des Mischgutes zu nutzen, wird das Mischwerkzeug mit einer hohen Umfangsgeschwindigkeit betrieben, womit der Mischkammer durch innerhalb des Mischgutes und zwischen Mischgut und Mischer auftretender Reibung zusätzlich Wärme zugeführt wird und der innere Bereich des Behälterbodens infolge der auf das Mischgut wirkenden Zentrifugalkraft nur ungenügend zur Kühlung des Mischgutes beiträgt.

Auch ist bekannt, zur Vergrößerung der Kühlfläche kühlbare Einbauten im Behälterinneren vorzusehen.

Derartige Einbauten behindern den durch die Mischwerkzeuge verursachten Zwangsumlauf des Mischgutes, was zu einem verlangsamten Positionswechsel der Partikel des Mischgutes und damit zu einer ungenügenden Ausnutzung der Kühlflächen, insbesondere des Behältermantels, führt. Durch die Reibung des Mischgutes an den Einbauten wird in der Mischkammer zusätzlich Wärme erzeugt.

Der nach der DE-C 19 56 241 in seiner Form und seiner Anordnung im Behälter dem Zwangsumlauf des Mischgutes angepaßte doppelwandige Einbauring ermöglicht zwar einen gleichmäßigen Kontakt des Mischgutes zu dieser zusätzlichen Kühlfläche, trägt aber zur Verminderung der Reibung an derselben und zur effektiveren Ausnutzung der übrigen Kühlflächen nur unwesentlich bei.

Von daher liegt der Erfindung die Aufgabe zugrunde, Kühlmischer der eingangs genannten Art derart auszubilden, daß eine bessere Ausnutzung der gekühlten Flächen durch einen schnelleren Positionswechsel der zu mischenden Partikel erfolgt, ohne dabei der Mischkammer einen erheblichen Anteil an Reibungswärme zuzuführen.

Diese Aufgabe wird bei einem gattungsgemäßen Kühlmischer durch die kennzeichnenden Merkmale des Anspruchs 1 gelöst.

Die mit der Erfindung erzielten Vorteile bestehen in einer intensiven, nicht von Einbauten behinderten, Umwälzung des Mischgutes, das durch die Mischflügel zu einem vorrangig vertikalen Umlauf gezwungen und somit neben der Kühlung am Behälterboden und am Behältermantel auch am Behälterdeckel gekühlt wird. Da kühlbare Einbauten entfallen, ist eine Reinigung des Mischers und der Austausch eines verschlissenen Mischwerkzeuges leicht möglich.

Zur Verbesserung der Kühlleistung durch einen intensiveren Positionswechsel der Partikel des Mischgutes in radialer Richtung ist eine Ausgestaltung der Erfindung nach den Merkmalen der Ansprüche 2 und 3 vorgesehen.

Zur Verringerung der der Mischkammer zugeführten Reibungswärme ist eine Ausgestaltung der Erfindung nach Anspruch 4 vorgesehen, da sich gezeigt hat, daß entgegen der für einen guten Mischgutumlauf als notwendig erachteten Umfangsgeschwindigkeit von 5,5 bis 6,5 m/sec. eine wesentlich geringere von etwa 1 bis 3 m/sec. die von den Kühlflächen auf das Mischgut übertragene Kühlleistung nicht vermindert.
Da die hierbei den Partikeln des Mischgutes beim Mischen erteilten Beschleunigungen gering sind, erfolgt der Kühlvorgang äußerst materialschonend. Es kommt weder zu einem Verkleben der Partikel untereinander, noch zu einem Anhaften dieser an Teilen des Mischers.

Ein Ausführungsbeispiel der Erfindung ist in der Zeichnung dargestellt und wird im folgenden näher beschrieben.

Es zeigen
- Fig. 1: einen Vertikalschnitt eines Kühlmischers,
- Fig. 2: eine Draufsicht des Mischers bei geöffnetem Deckel,
- Fig. 3: einen Schnitt der nach außen fördernden Mischflügel an der Linie A-A',
- Fig. 4: einen Schnitt der nach innen fördernden Mischflügel an der Linie B-B'.

Das zylindrische Gehäuse 1 des in Fig. 1 im Vertikalschnitt dargestellten Kühlmischers ist auf einem Grundrahmen 2 befestigt und mit einem doppelwandig ausgebildeten, mit Kühlmittelanschlüssen versehenen Deckel 3 verschlossen.
Es ist doppelwandig ausgeführt, mit Kühlmittelanschlüssen versehen und nimmt das zentrisch angeordnete, um eine vertikale Drehachse umlaufende Mischwerkzeug 4 auf. Mit der Nabe 5 des Mischwerkzeuges 4 sind die Mischflügel 6,7 starr verbunden, deren Anordnung zueinander aus Fig. 2 deutlich wird. Die Mischflügel 6 weisen über ihre gesamte Länge eine etwa konstante, vom bewegten Gut aus gesehen konvexe Krümmung auf. Sie sind gegenüber der Nabenachse um einen Winkel von ca. 45° in Drehrichtung des Mischwerkzeuges 4 gekippt angebracht (Fig. 3), so daß die Mischflügel 6 das Mischgut zum Aufsteigen zwingen und es zu einer gleichmäßigen Deckelberührung führen. Auch die als ebene Bleche ausgebildeten Abschnitte 7a der Mischflügel 7 sind analog den Mischflügeln 6 gekippt an der Nabe 5 angeordnet (Fig. 4). Die mit den Abschnitten 7a verbundenen vertikal angeordneten Abstreifer 7b erstrecken sich bis in unmittelbare Nähe des Bodens, der Wand und des Deckels des Behälters und bilden in der Draufsicht mit den Abschnitten 7a einen Winkel von ca. 45°.

Für einen gleichmäßigen Kontakt des Mischgutes mit den gekühlten Flächen ist es bei einem Mischervolumen von etwa 1150 l vorteilhaft, ein Verhältnis des Behälterdurchmessers zu dessen Höhe von ca. 7 : 1 einzuhalten.

Zur Kühlung des Mischgutes wird der Kühlmischer über die in der Mitte des Deckels 3 befindliche Beschickungsöffnung mit Mischgut zu 50 bis 90% des nutzbaren Volumens der Mischkammer gefüllt.
Das Gehäuse 1 und der Deckel 3 sind, von Kühlwasser durchflossen. Zur Umwälzung des Mischgutes wird das Mischwerkzeug 4 mit einer Umfangsgeschwindigkeit von ca. 1 m/sec. betrieben. Bei dieser gegenüber bekannten Umfangsgeschwindigkeiten niedrigen Umfangsgeschwindigkeit erfolgt die Umwälzung des Mischgutes infolge der entsprechenden Mischflügelgestaltung von innen nach außen und umgekehrt und in vertikaler Richtung. Nach Abschluß des Kühlprozesses wird das Mischgut an der im Behälterboden im Bereich der Abstreifer 7b befindlichen Entleerungsöffnung 8 dem Mischer entnommen.

Unterschreitet der Füllungsgrad 50 % des nutzbaren Volumens der Mischkammer, ist es für eine gute Durchmischung des Mischgutes zweckmäßig, eine größere Anzahl Mischflügelpaare vorzusehen.

## Patentansprüche

1. Kühlmischer für pulver- oder granulatförmige Kunststoffe und anderes rieselfähiges Gut, bestehend aus einem zylindrischen, doppelwandigen, mindestens eine Entleerungsöffnung (8) aufweisenden Behälter (1), einem im Behälter zentrisch angeordneten, umlaufenden Mischwerkzeug (4), das aus einer Nabe (5) und an dieser starr befestigten Mischflügeln (6,7) gebildet ist und dessen vertikale Drehachse mit der Behälterachse zusammenfällt, einem, mit dem Behälter über Kühlmittelanschlüsse verbundenen Kühlkreislauf, dessen Kühlmedium die doppelwandigen Bereiche des Behälters bei Betrieb des Kühlmischers durchfließt ,und einem den Behälter im Betriebszustand verschliessenden, mindestens eine Beschickungsöffnung aufweisenden Deckel (3), dadurch gekennzeichnet, daß der zylindrische Behälter, bezogen auf seinen Durchmesser, nur eine geringe Höhe aufweist, die Mischflügel (6,7) des Mischwerkzeuges (4) zur Vertikalablenkung des zu kühlenden Gutes mit den sich in Drehrichtung des Mischwerkzeuges (4) vor den Mischflügeln (6,7) befindlichen Bereichen des Behälterbodens einen stumpfen Winkel bilden und der Deckel (3) doppelwandig ausgebildet, mit Kühlmittelanschlüssen versehen und bei Betrieb des Kühlmischers von einem Kühlmedium durchflossen ist.

2. Kühlmischer nach Anspruch 1, dadurch gekennzeichnet, daß ein oder mehrere Mischflügel (7), bezogen auf eine Draufsicht des Mischers bei geöffnetem Deckel (3) zumindest in ihren äußeren Bereichen von einem annähernd radialen, in einen in Drehrichtung des Mischwerkzeuges (4) von der radialen Richtung erheblich abweichenden Verlauf übergehen und ein oder mehrere weitere Mischflügel (6) bei gleicher Betrachtungsweise erheblich von einem radialen Verlauf entgegengesetzt der Drehrichtung des Mischwerkzeuges (4) abweichen, wobei benachbarte Mischflügel (6,7) jeweils einen unterschiedlich von der Radialrichtung abweichenden Verlauf aufweisen.

3. Kühlmischer nach Anspruch 2, dadurch gekennzeichnet, daß die in Drehrichtung des Mischwerkzeuges (4) vom radialen Verlauf abweichenden Mischflügel (7) an ihren äußeren Enden als bis in unmittelbare Nähe des Behältermantels und des äußeren Bereiches des Deckels (3) reichende Abstreifer (7b) für das Kühlgut ausgebildet sind.

4. Verfahren zum Betrieb eines Kühlmischers nach den Ansprüchen 1,2 oder 3, dadurch gekennzeichnet, daß das Mischwerkzeug (4) mit einer niedrigen, im Kühlgut eine vernachlässigbar geringe Zentrifugalkraft erzeugenden, Umfangsgeschwindigkeit umläuft.

## Claims

1. Cooling mixer for pulverulent or granular plastics and other free-flowing material, consisting of a cylindrical, double-walled container (1), which comprises at least one discharge opening (8), of a rotating mixing tool (4), which is arranged centrally in the container, is formed from a hub (5) and mixing blades (6, 7) rigidly attached to the hub and the vertical axis of rotation of which coincides with the container axis, of a cooling circuit which is connected to the container by coolant connections and the coolant of which flows through the double-walled areas of the container when the cooling mixer is operating, and of a lid (3), which closes the container during operation and comprises at least one feed opening, characterised in that, related to its diameter, the cylindrical container is of a small height, the mixing blades (6, 7) of the mixing tool (4) form an obtuse angle with the areas of the container bottom disposed before the mixing blades (6, 7) in the direction of rotation of the mixing tool (4) in order to vertically deflect the material to be cooled, and the lid (3) is of double-walled construction, is provided with coolant connections and has a coolant flowing through it when the cooling mixer is operating.

2. Cooling mixer according to claim 1, characterised in that, related to a plan view of the mixer with the lid (3) open, one or more mixing blade(s) (7) change(s) at least in its/their outer areas from an approximately radial path to one which diverges considerably from the radial direction in the direction of rotation of the mixing tool (4) and, viewed in the same manner, one or more further mixing blade(s) (6) diverge(s) considerably from a radial path opposite to the direction of rotation of the mixing tool (4), with the path of adjacent mixing blades (6, 7) in each case diverging differently from the radial direction.

3. Cooling mixer according to claim 2, characterised in that the mixing blades (7) diverging from a radial path in the direction of rotation of the mixing tool (4) are formed at their outer ends as scrapers (7b), which extend into the immediate vicinity of the container wall and of the outer area of the lid (3), for the material to be cooled.

4. Method for operating a cooling mixer according to claims 1, 2 or 3, characterised in that the mixing tool (4) rotates at a low circumferential speed which produces a negligibly low centrifugal force in the material to be cooled.

## Revendications

1. Mélangeur frigorifique pour des matières synthétiques ou plastiques pulvérulentes ou granulaires et pour une autre matière fluide et capable de s'écouler, mélangeur consistant en un récipient (1) cylindrique, à double paroi, présentant au moins une ouverture (8) de vidange, un appareil mélangeur (4) rotatif, disposé au centre du récipient et qui est formé d'un moyeu (5) sur lequel sont calées des ailettes mélangeuses (6, 7) et dont l'axe vertical de rotation coïncide avec l'axe du récipient, un circuit de refroidissement relié par des raccords pour un agent réfrigérant au récipient et dont le milieu ou agent réfrigérant parcourt les zones à double paroi du récipient lorsque le mélangeur frigorifique fonctionne, et un couvercle (3) qui, à l'état de fonctionnement, ferme le récipient et présente au moins une ouverture d'alimentation, mélangeur caractérisé en ce que le récipient cylindrique ne présente, par rapport à son diamètre, qu'une faible hauteur ; les ailettes mélangeuses (6, 7) de l'appareil mélangeur (4) forment un angle obtus avec les zones du fond du récipient se trouvant devant les ailettes mélangeuses (6, 7), dans la direction de rotation de l'appareil mélangeur (4) pour dévier verticalement la matière à refroidir, et le couvercle (3) est à double paroi, il comporte des raccords pour le milieu ou agent réfrigérant et il est parcouru par un milieu réfrigérant quand le mélangeur frigorifique fonctionne.

2. Mélangeur frigorifique selon la revendication 1, caractérisé en ce que, par rapport à une vue de dessus du mélangeur quand le couvercle (3) est ouvert, une ou plusieurs ailettes mélangeuses (7) présentent, au moins dans leurs zones externes, un profil s'écartant, dans les zones approximativement radiales, fortement de la direction radiale dans la direction de rotation de l'appareil mélangeur (4) et une ou plusieurs autres ailettes mélangeuses (6) s'écartent fortement, quand on les regarde de la même façon, d'un profil radial en se dirigeant dans le sens contraire du sens de rotation de l'appareil mélangeur (4), de sorte que des ailettes mélangeuses (6, 7) voisines présentent à chaque fois un profil qui s'écarte de manière différente du sens radial.

3. Mélangeur frigorifique selon la revendication 2, caractérisé en ce que les ailettes mélangeuses (7) s écartant d'un profil radial dans le sens de rotation de l'appareil mélangeur (4) ont, à leurs extrémités extérieures, la forme de raclettes (7b) s'étendant presque jusqu'à la proximité immédiate de l'enveloppe du récipient et de la zone extérieure du couvercle (3) pour racler la matière refroidie.

4. Procédé pour faire fonctionner un mélangeur frigorifique selon les revendications 1, 2 ou 3, caractérisé en ce que l'appareil mélangeur (4) tourne à une faible vitesse périphérique ne produisant dans la matière refroidie qu'une faible force centrifuge négligeable.
